# EUROPÄISCHE PATENTSCHRIFT

(11) **EP 1 174 164 B1**
(45) Veröffentlichungstag und Bekanntmachung des Hinweises auf die Patenterteilung: **15.12.2004**
(21) Anmeldenummer: 01116890.3
(22) Anmeldetag: 11.07.2001
(51) Int. Cl.: A62B 13/00, E04H 9/10

(54) **Container mit Energieversorgung und/oder Klimaanlage**
Container with energy supply and/or air conditioning
Container avec alimentation en energie et/ou conditionnement d'air

(30) Priorität: 21.07.2000 DE 10035563
(43) Veröffentlichungstag der Anmeldung: 23.01.2002
(73) Patentinhaber: EADS Deutschland GmbH, 85521 Ottobrunn (DE)
(72) Erfinder: Fritzsche, Albert, Dr., 88677 Markdorf (DE); Ziegler, Karl, 88690 Unteruhldingen (DE)
(74) Vertreter: Meel, Thomas

(56) Entgegenhaltungen:
- EP-A- 0 064 892
- EP-A- 0 542 707
- CH-A- 577 833
- DE-A- 3 726 114
- DE-A- 4 328 810
- US-A- 3 191 517

## Beschreibung

Die Erfindung betrifft einen mobilen. Container mit einem Arbeitsraum sowie einem dem Container zugeordneten Maschinenraum, ausgebildet als Teilraum des Containers oder als separates Gehäuse, wobei der Maschinenraum eine Energieversorgung und/oder Klimaanlage zur Energieversorgung und/oder Klimatisierung des Arbeitsraums enthält.

Die militärischen Verbände aller Nationen verwenden für militärische, logistische, sanitäre und zivile Aufgaben der verschiedensten Art entsprechend ausgerüstete Container unterschiedlicher Größe. Die Energieversorgung erfolgt bei größeren Containergruppen durch ein (auch containerisiertes) Diesel-Generator-Aggregat. Funktional einzeln eingesetzte Container müssen zur autarken Energieversorgung und/oder Klimatisierung mit einem dem Leistungs- und Kühl- bzw. Heizbedarf entsprechenden Primärenergiewandler versehen werden.

Die Erweiterung des militärischen Einsatzes in Krisengebieten und für Katastrophenfälle bei mitunter extremen klimatischen und infrastrukturellen Bedingungen erhöht den Bedarf an energetischer Autonomie, Betriebszuverlässigkeit und einfacher Wartbarkeit (Krisenreaktionskräfte). Nicht zulletzt gewinnt das Auslegungskriterium der optimierten Life-Cycle-Kosten beim Entwurf neuer Systeme zunehmend an Bedeutung.

Standardisierte Diesel-Generator-Aggregate (SEA) und eingeführte Klimaanlagen (in der Regel Teilklimaanlagen) verschiedener Leistungsstufen gehören zum festen Bestandteil der militärischen Ausrüstung. Die SEAs werden auf ein- oder zweiachsigen Anhängern oder neben dem Container direkt auf der Pritsche des LKWs verlastet. Die Klimaanlage mit Frischluftbeimischung, die mit einem Stromversorger verbunde werden muß, wird nach dem Stand der Technik außen an einer Stirnwand des Containers befestigt oder auch im Inneren desselben, meist einem sog. Technikraum, angeordnet. Dieser Raum ist vom Arbeitsraum des Containers getrennt und mit Luftein- und -austrittsöffnungen ausgestattet. Seit einigen Jahren werden auch Anlagen angeboten, die als Kompakteinheit Energieversorgung und Klimatisierung zusammenfassen. Die in jüngster Zeit verstärkt aktuelle Forderung einer auch ABC-sicheren Frischluftversorgung personenbesetzter Container muß durch den Anbau von Schwebstoff- und Gasfiltern zusammen mit einem Hochdruck-Radialgebläse befriedigt werden.

Mit dieser allein dem Überleben des Personals dienenden Maßnahme ist nichts gegen die Kontamination der von Außenluft beaufschlagten technischen Einrichtungen getan. Praktisch können nur zugängliche glatte Oberflächen, im wesentlichen die Containeraußenwände, mit thermischen oder chemischen Mitteln dekontaminiert werden, nicht aber Luftkanäle, Wärmetauscher, Rohrleitungen und Kabelschächte mit den zugehörigen Armaturen und elektrisch/elektronischen Komponenten.

Der vorwiegend aus Gründen geringer Geräuschemission voll gekapselte Verbrennungsmotor, wassergekühlt und oft verbunden mit einem wassergekühlten Generator, entspricht bereits näherungsweise diesen Anforderungen. Insgesamt sind jedoch weder konstruktiv noch in der logistischen Organisation Lösungen bekannt, um die Energieversorgung und Klimatisierung, also die Fortsetzung der Containerfunktion nach einem ABC-Angriff, in angemessener Zeit zu gewährleisten. Damit handelt es sich dann mehr oder weniger um einen Totalausfall dieser Geräte infolge der ABC-Belastung mit der zusätzlichen Schwierigkeit einer höchst aufwendigen Entsorgung.

In der DE 43 28 810 A1 ist ein mobiler Container beschrieben. An der Außenwand des Containers ist ein Gehäuse angeordnet, welches eine Teilklimaanlage mit integrierter ABC-Schutzbelüftung zur Klimatisierung des Containerinnenraums enthält. Das sich im Gehäuse befindliche Kälteaggreagat der Teilklimaanlage ist von der Umgebungsluft beaufschlagt.

Die CH-A-577 833 offenbart einen mobilen Container. Im Anschluss an den Container ist ein Kühlaggregat zur Temperierung des Containerinnenraums angeordnet, das mit der Umgebungsluft über eine Luftfilter in Verbindung steht.

Die Aufgabe, die mit der Erfindung gelöst werden soll, ist die für die elektrische Energieversorgung oder/und Klimatisierung mobiler Arbeitsräume notwendigen verfahrenstechnischen Komponenten so anzuordnen, dass nur die Bauteile eine Teiloberfläche zur Außenluft aufweisen, die für den Energie- und Luftaustausch mit der Umgebung physikalisch zwingend erforderlich sind.

Nach dem Stand der Technik ist für die autarke Energieversorgung oder/und Klimatisierung für die folgenden Funktionen ein Luftaustausch (Ansaugen, Ausblasen) mit der Umgebung notwendig:
- Frischluft/Abluft zur Belüftung des personenbesetzten Container-Innenraums. Im Falle von hohen Luftwechselzahlen, wie z. B. als Operationsraum oder Intensivstation ausgerüstete Container, empfiehlt sich zur Senkung des Energiebedarfs beim Heizen und Kühlen die Anordnung eines regenerativen Wärmetauschers.
- Verbrennungsluft/Abgas und Kühlluft für den Verbrennungsmotor (luft- oder wassergekühlt).
- Die Klimatisierung ist bis auf den beigemischten, meist geringen Frischluftanteil, ein Erwärmen oder Kühlen der Container-Umluft. Ein weiterer Bedarf an Außenluft ergibt sich zum Betreiben des Brenners im Falle einer Öl- oder Gasluftheizung, nicht beim elektrischen Heizen. Beim Kühlen (Kompressor mit Kältemittelkreis) muß die Raum- und Prozeßabwärme vom Kondensator an die Umgebung abgeführt werden.
- Die Lufttrocknung/-befeuchtung, Bestandteil einer Vollklimaanlage, bleiben qualitativ ohne Einfluß auf den beschriebenen Luftaustausch.

Ausschließlich für die Atemluft und die Verbrennungsluft des Primärenergiewandlers ist Umgebungsluft als physikalische Stoffqualität notwendig. In allen anderen Bedarfsfällen ist Luft nur Energieträger, damit gegen einen anderen Stoffstrom austauschbar.

Erfindungsgemäß werden die Systemkomponenten zur Energiebereitstellung (Energieumwandlung), Heizung und Kühlung in einem hermetisch gekapselten Raum angeordnet, vorzugsweise einem Teil des Container-Technikraumes oder Anlagengehäuses (im Falle einer an den Container außen angebrachten oder freistehenden für sich allein verlastbaren Anlage). Die Abfuhr der auf verschiedenen Temperaturniveaus anfallenden Abwärmen (Verbrennungsmotor, Generator, Kondensator, elektrische Komponenten) an die Umgebung erfolgt entweder durch zwischengeschaltete, abtrennbare Flüssigkeitskreise oder durch für einen wirkungsvollen Wärmeübergang ausgebildete Oberflächen (Verrippung, Wärmeleitrohre). Die der möglicherweise staub-, sand- oder ABC-belasteten Umgebungsluft ausgesetzten Oberflächen (der Flüssigkeit-Luft-Wärmetauscher oder die berippten Wandfächen), einschließlich der die Umgebungsluft umwälzenden Gebläse mit Antrieb, sind für eine rasche und gründliche Dekontamination und mechanische Reinigung dimensioniert (Geometrie, Material) bzw. mit wenigen Handgriffen zu demontieren und auszutauschen. Die Innenwände des Kühlungsraumes sind spaltfrei und für eine rückstandsfreie Reinigung mit heißen Flüssigkeiten und Chemikalien ausgelegt. Das Abwasser wird am Boden gesammelt.

Die Abwärmen, die mit den Abgasen des Dieselmotors und einer mit fossilen Energieträgern betriebenen Heizung anfallen, brauchen bei den vorliegenden konstruktiven Überlegungen nur teilweise berücksichtigt zu werden; chemisch gar nicht, die hohen Verbrennungstemperaturen dekontaminieren zuverlässig die möglicherweise belastete angesaugte Verbrennungsluft. Die Lufteintrittsfilter sind leicht auszutauschen.

Prinzipbedingt unterscheiden sich die Temperaturniveaus der Abwärmen. Für das Kühlwasser des Motors sind um 115 °C üblich. Die gleiche Temperatur kann bei entsprechender Isolationsklasse im Generator erreicht werden. Für die Kühlung elektrische Verlustwärme abgebender Geräte sollte, ebenso wie für den Kondensator (hier im Interesse einer möglichst hohen Leistungsziffer), die Temperatur des Wärmeträgers nur wenige Grade über der Umgebungstemperatur liegen.

Damit ergeben sich bei kompletten Anlagen, autarker Energieversorgung mit Diesel-Generator-Aggregat und Klimaanlage mit Heizung und Kühlung (evtl. zwei Kreise für Raum- und Gerätekühlung), zweckmäßigerweise mindestens zwei unabhängige Wege der Abwärmeabgabe aus dem gekapselten Anlagenraum. Dabei kann ein Transportweg, parallel oder in Reihe geschaltet, der Kühlung eines oder mehrerer Aggregate dienen.

Im Falle kleinerer Motorleistungen, die Grenze liegt etwa bei 7 bis 8 kW mech., ist es bei dem von bekannten Containerkonstruktionen für den Technikraum verfügbaren Raumangebot erfindungsgemäß konstruktiv möglich, einen Teil der Außenwand des Maschinenraums als Wärmetauscher auszubilden. Auf der Innenseite wird dieser vom Kühlwasser durchströmt, auf der Außenseite von der Kühlluft (Umgebungsluft) angeblasen.

Eine Intensivierung des Wärmeübergangs und damit eine Verringerung des Raumbedarfs wird dadurch erzielt, daß Wärmeleitrohre (heat pipes) für den Wärmetransport vom inneren Kühlwasser (Motor- und Abgaskühler, Schalldämpfer) durch das hermetisch dichte Gehäuse nach außen vorgesehen werden. Die Abwärme des vom Motor angetriebenen Generators erhöht den Motorabwärmestrom bei heute günstigen Generatorwirkungsgraden von 70 bis 90 % nur um 5 bis 15 %. Die Luftkühlung des Motors und Generators mit Wärmetransport durch Wärmeleitrohre durch die Gehäusewand nach außen scheidet aus Gründen des höheren Raumbedarfs und wesentlich höherer Investitionskosten praktisch aus.

Für die Abfuhr der Kondensationswärme gelten ähnliche Überlegungen, wobei der Betrag je nach Temperaturdifferenz Umgebung - Containerinnenraum um 30 bis 60 % über der thermischen Kühlleistung liegt.

Die konzeptionell einfachste Lösung der erfindungsgemäßen Aufgabe ist, Motorkühler und Kondensator nach außen zu verlegen. Dies verstößt aber gegen die Anforderung eines modularen, kompakten und wartungsfreundlichen Aufbaus aufgrund der erforderlichen Leitungsdurchführungen durch die Trennwand von Maschinen- und Kühlraum, die verlötet und mit Schnellkupplungen ausgerüstet werden, um im Falle des Austauschs der kontaminierten Außeneinheit die äußeren Teilkreise von den inneren zu trennen.

Die konzeptionell konsequenteste Lösung, bei gleichzeitig minimalem Anpassungsaufwand handelsüblich und militärisch eingeführter Geräte, ist die Anordnung von Zwischenkreisen mit flüssigem Wärmeträger (und Zirkulationspumpe) zwischen den Wärmequellen der Energiebereitstellung und Klimatisierung und den äußeren, anforderungsgemäß dimensionierten Flüssigkeits-Luft-Wärmetauschern. Die Wärmeeinspeisung in die Zwischenkreise mit angepaßtem Temperaturniveau erfolgt mittels kompakten Platten-Wärmetauschern. Die Wärmeträgerflüssigkeit besteht aus einem Wasser-Frostschutzmittelgemisch mit einem der minimalen Einsatz- und Lagertemperatur entsprechenden Mischungsprozentsatz. Zum Ausgleich der thermischen Dehnung dienen Ausgleichsgefäße, die auch einer gewissen Flüssigkeitsspeicherung dienen, um die mit dem Öffnen der Schnellkupplungen doch möglichen geringen Flüssigkeitsverlust abzudecken.

Dass ein Solezwischenkreis auch auf der Verdampferseite für die Raum- und Gerätekühlung, in Ergänzung des modularen Aufbaus zweckmäßig sein kann, ergibt sich noch aus dem Vorteil, dass durch Zusammenschaltung der beiden Solekreise bei einem hohen Abwärmeanfall im Container diese Abwärme bei niedrigen bis mittleren Umgebungstemperaturen ohne Betrieb der Kühlanlage direkt an die Umgebung abgeführt werden kann.

Der von Umgebungsluft durchströmte Außenteil mit Wärmetauschern und Gebläse(n), der vom inneren Anlagenteil hermetisch getrennt ist, kann als ein Abteil des Technikraums (Anlagengehäuses) mit Luftein- und -austrittsgittern oder auch als lösbarer Einschub in die teilweise offene Struktur des Technikraumes oder SEA-Gehäuses eingesetzt werden. Eine solche kontaminierbare Kühleinheit kann auch bei begrenzten Raumverhältnissen als selbständige Einheit verlastet und im Betrieb in einigen Metern Abstand vom Container aufgestellt werden. Dies kann insbesondere dann erforderlich werden, wenn infolge hoher Leistungsanforderungen eine Anordnung des Kühlungsraums neben dem Technikraum nicht mehr möglich ist. Die getrennt zu verlastende Kühleinheit ist dann für den Betrieb, der mobil nicht mehr möglich ist, mit mindestens 4 Flüssigkeitsleitungen, dem Stromkabel und ggf. einer Steuerleitung mit dem Container (oder dem SEA-Block) zu verbinden.

Da alle empfindlichen Bauteile im Technikraum oder SEA-Gehäuse nicht mehr mit der Außenluft in Berührung kommen und die außen angeordneten Kühler, zusammen mit schwallwassergeschützten Gebläsemotoren, ebenso einfach von mechanischen (Staub und Sand) wie biologisch-chemischen Verschmutzungen (ABC) gereinigt werden können, kann mit diesem Konzept die Anwendung voluminöser Sandfilter (mit eigenem Gebläse) entfallen. Nur die Atemluft für die im Container arbeitenden Personen muß noch gefiltert werden. Diese Reduktion des Reinluftbedarfs, und damit der Gebläseleistung, die ihrerseits vom Diesel-Generator-Aggregat zu liefern ist, erreicht bei einem 20'-Container der üblichen militärischen Nutzung einen Wert von etwa 98 %, bei zweifach ausziehbaren Containern, die z. B. als Operationsraum eingerichtet sind, noch bis zu 90 %.

Mit den folgenden Figuren werden beispielhafte Ausführungsformen der vorliegenden Erfindung dargestellt. Es zeigen:
- Fig. 1: das Blockschema der Aggregate und Komponenten in einer Anordnung mit der direkten Durchführung des Motor- und Generatorkühlwassers sowie des Kältemittels zu den Wärmetauschern im Kühlraum,
- Fig. 2: das Blockschema nach Fig. 1 mit ABC-Schutzbelüftung in einer Anordnung mit in der Trennwand zwischen Maschinen- und Kühlraum eingelassenen Wärmetauschern,
- Fig. 3: das Blockschema nach Fig. 1 mit Ölluftheizung in einer Anordnung mit einem Wärmetauscher-Zwischenkreis im Maschinenraum und Wärmestauschern im Kühlungsraum,
- Fig. 4: die konstruktive Ausführung eines Wärmetauschers in der Trennwand mit luftseitigen Kühlrippen,
- Fig. 5: einen Wärmetauscher der gleichen Funktion wie nach Fig. 4 mit Unterstützung des Wärmetransports durch Wärmeleitrohre,
- Fig. 6: die perspektivische Ansicht eines Containers mit Luftein- und -austrittsgitter in der Türe des Kühlungsraumes.

Unabhängig von der Bauweise und Größe des Containers ist die räumliche Aufteilung in Arbeitsraum 1, Maschinenraum 2 und Kühlungsraum 4, Fig. 1. Das Blockschaltbild dieser Figur entspricht einer Grundausstattung von autarker Energieversorgung und Klimatisierung. Die wesentlichen Untersysteme/Komponenten dazu sind die Frischluftzufuhr 21 mit Eintrittsfilter 22 und Gebläse 23, Verbrennungsmotor 24 mit angekoppeltem Generator 25, Abgasabführung 26 und pumpengetriebenem Kühlwasserkreis 27, Kältemittelkreis mit Verdichter und Regelung 28 und Schaltschrank mit Kühlung 29. Frischluft 21, Strom 11 und Kältemittel 12 werden in den Arbeitsraum geführt, in dem auch der Verdampfer mit Umluftlüfter 13 an der Wand oder an der Decke angeordnet sind.

Die Wärmetauscher 41 und 42, die mit dem Wärmeträgermedium entsprechenden Schnellkupplungen 43 und 44 mit dem Motor-/Generator-Kühlkreis 27 und dem Kältemittelkreis 30 verbunden sind, führen die Motor-/Generator-Abwärme des Kühlwassers 31 bzw. als Kondensator die Abwärme des Arbeitsraumes 1 ab. Die Frischluftzirkulation bewirkt das/die Gebläse 45 mit Eintrittsfilter 46 und Austrittsgitter 47. Im Falle von 2 Gebläsen ist eine differenzierte Regelung möglich.

Die Lamellenstruktur der Wärmetauscher 41 und 42 und ihre Anordnung im Kühlungsraum 4 ist neben der richtigen Materialwahl so dimensioniert, daß ein Abblasen mit Druckluft oder Lösungsmittel (Sand, Staub, Aerosolpartikel) zu keiner Beschädigung führt. Der Austausch der Wärmetauscher ist durch Lösen der Befestigung und Trennen der Schnellkupplungen 43, 44 möglich. Entsprechende Maßnahmen gelten für die Gebläse-Motor-Einheit. Die Innenoberfläche des Kühlungsraumes ist glatt, mit entsprechender Materialresistenz (durch Materialwahl oder dekontaminierbare Lackbeschichtung). Das Abwasser der Reinigung wird am Boden abgeführt.

Das Blockschema der Komponenten im Maschinenraum 2 wurde in Fig. 2 um die ABC-Schutzbelüftungsanlage 32 erweitert, die bei abgeschaltetem Gebläse 23 den Arbeitsraum 1 mit gefilterter Frischluft versorgt.

Die Wärmetauscher 41 und 42, die hier auch von den Wärmeträgern 30 und 31 direkt durchströmt werden, sind hier als fest in der Trennwand 33 zwischen Maschinen- und Kühlungsraum 2, 4 installierte Wärmeübergabestellen, ausgebildet.

Das Blockschema der Komponenten im Maschinenraum 2 wurde in Fig. 3, ausgehend von dem in Fig. 1, um eine mit Dieselkraftstoff beheizte Luftheizung 34 erweitert. Frischlufteintritt 21 und Abgasaustritt 26 werden zusätzlich mit dieser Eintrittsluft und dem Abgas beaufschlagt.

Die Wärmeträgermedien 30 und 31 beaufschlagen hier Wärmeträgerzwischenkreise 35 und 36 mittels den Plattenwärmetauschern 37 und 38. Damit werden Diesel-Generator und Kühlaggregat in nahezu handelsüblicher Ausführungsform, 24, 25, 28, installiert. Die Solezwischenkreise 35 und 36 werden durch die Trennwand 32 zu den Wärmetauschern 41 und 42 im Kühlungsraum 4 geführt.

Weitere energetisch vorteilhafte Ausführungsformen der Energieversorgung und Klimatisierung können sich mit der Umschaltung des Kältemittelkreises auf den Wärmepumpenbetrieb ergeben. Durch den Tausch der Kondensator-Verdampfer-Funktion kehrt sich die Wärmetransportrichtung der Kreise 30 und 39 um.

Die Nutzung der Abwärme des Verbrennungsmotors kann mit einem weiteren Kühlwasser-beaufschlagten Wärmetauscher den Umluftstrom 14 erwärmen oder auch in Ergänzung oder anstatt der elektrischen Heizung einen Warmwasser-Heizkreis erwärmen.

Dass die Klimaanlage, als Teil einer kompletten Anlage oder für sich allein, auch aus einem geeigneten Fremdnetz versorgt werden kann, ändert nichts am Konzept. Hinsichtlich EMV-Dichtigkeit ist das vorliegende Konzept von Vorteil, in dem für den Kühlungsraum 4 keinerlei und für den Maschinenraum 2 nur begrenzt aufwendige Maßnahmen bei der Oberflächenbeschichtung und den wenigen Kabel- und Rohrleitungsdurchführungen getroffen werden müssen. Konstruktive Vorkehrungen an Türen und Öffnungen (EMV-Türdichtungen und Wabenkamine) entfallen.

Eine einfache konstruktive Ausführungsform der Wärmeabfuhr aus dem Maschinenraum 2 in den Kühlungsraum 4 und an die Umgebung zeigt Fig. 4. Diese Lösung als vom Wärmeträger durchflossene Cold Plate 51 mit Umgebungsluft beaufschlagter Verrippung 52 ist bevorzugt geeignet für kleinere Leistungen. Diese können sich sowohl aus einem geringen Energiebedarf des Containers (Geräte und Klimatisierung) als auch aus einer wesentlichen verbesserten Wärmedämmung der Containerwände ergeben. Der Wärmetauscher 50 mit dem Zu- und Ablauf 53 und 54 wird wärme-, luft- und EMV-dicht in die Trennwand 32 eingesetzt.

Mit der Ausführungsform von Fig. 5 wird bei gleichem Konstruktionsprinzip der Wärmeübergang mit der Anordnung von Wärmeleitrohren 55 zwischen Flüssigkeitskreis 53 und Luftkreis 56 deutlich verbessert.

Fig. 6 zeigt den Containerteil 60, der den Maschinen- und Kühlungsraum 2 und 4 aufnimmt.

Der Maschinenraum 2 ist für Überwachungs- und Wartungsarbeiten durch die Tür 61 zugänglich. Die Luftein- und -austrittsquerschnitte 21, 46 und 47 befinden sich beispielsweise in der Längswand. Der Kühlungsraum 4 kann mit der Tür 62 geöffnet, ggf. auch nach Trennung der verschiedenen Schnellkupplungen als Ganzes aus dem Container herausgezogen werden. Hierbei kann auch eine Anordnung zweckmäßig sein, daß der Kühlungsraum horizontal, über einen Teil oder die gesamte Breite des Containers, über dem Maschinenraum liegt. Der Lufteintritt erfolgt dann zweckmäßigerweise an der Stirnseite, das Ausblasen nach oben.

Bei einer vom Container (oder vom Diesel-Generator-Aggregat) getrennten Ausführung des Kühlungsraums kann die Wärmeabfuhr jedes Kühlkreises auch als eigener Block ausgeführt werden.

## Patentansprüche

1. Mobiler Container mit einem Arbeitsraum (1) sowie einem dem Container zugeordneten Maschinenraum (2), ausgebildet als Teilraum des Containers oder als separates Gehäuse, wobei der Maschinenraum (2) eine Energieversorgung und/oder Klimaanlage zur Energieversorgung und/oder Klimatisierung des Arbeitsraums (1) enthält, umfassend Diesel-Generator-Aggregat, Voll- oder Teilklimaanlage, Frischluftversorgung und Steuerung, erforderlichenfalls mit den Zubehörkomponenten Brennstoffheizung, ABC-Schutzbelüftung, Fremdnetzeinspeisung und -versorgung **dadurch gekennzeichnet, dass** der Maschinenraum (2) dicht gekapselt ist und die Verlustwärmen auf einem dem thermischen Prozeß der Teileinheit entsprechenden Temperaturniveau mittels eines fluiden Wärmeträgers (30,31) in einen von der Umgebungsluft zwangsweise durchströmten Kühlungsraum (4) herausgeführt werden.

2. Mobiler Container nach Anspruch 1, **dadurch gekennzeichnet, dass** die Wärmeträger aus dem Maschinenraum (2) durch geschirmte Rohrleitungen zu den Wärmetauschem im Kühlungsraum(4) geführt werden.

3. Mobiler Container nach Anspruch 1, **dadurch gekennzeichnet, dass** Wärmetauscher in der Trennwand (33) zwischen Maschinenraum (2) und Kühlungsraum (4) eingesetzt sind, die auf der einen Seite von dem fluiden Wärmeträger, auf der anderen Seite von der Umgebungsluft beaufschlagt sind, wobei der Wärmeübergang dazwischen durch Wärmeleitung in Wärmetauschermaterial erfolgt.

4. Mobiler Container nach einem der Ansprüche 1 und 3, **dadurch gekennzeichnet, dass** der Wärmetransport durch Wärmeleitrohre (55) in der Trennwand (33) zwischen den von den Wärmeträgern durchströmten Kammern unterstützt wird.

5. Mobiler Container nach einem der Ansprüche 1 bis 4, **dadurch gekennzeichnet, dass** mittels Wärmeträger-Zwischenkreise (35,36) eine Trennung zwischen dem Kreis des Wärmeanfalls und dem in den Kühlungsraum geführten Wärmeträgerkreis besteht.

6. Mobiler Container nach einem der Ansprüche 1, 3 und 4, **dadurch gekennzeichnet, dass** die an die Umgebungsluft Wärme abgebenden Oberflächen sowie die Innenoberflächen des Kühlungsraumes (4) unter Vermeidung enger Spalte und unzugänglicher Oberflächen so dimensioniert sind, daß mit Feldmitteln eine rasche Säuberung und Dekontamination von ABC-Chemikalien, Sand und Staub möglich ist.

7. Mobiler Container nach einem der Ansprüche 1 bis 4 und 6, **dadurch gekennzeichnet, dass** der Kühlungsraum (4) als Ganzes mit Gebläse(n) und ggf. Wärmetauschern nach Trennung der Wärmeträgerleitungen aus dem Container oder Gehäuse entnommen werden kann.

8. Mobiler Container nach einem der Ansprüche 1 bis 4, 6 und 7, **dadurch gekennzeichnet, dass** der Kühlungsraum (4) als eine oder den einzelnen Kühlkreisen zugeordnete, getrennt verlastbare Baueinheit ausgebildet ist.

## Claims

1. Mobile container having a working area (1) as well as a machine area (2) which is associated with the container, designed as an area element of the container or as a separate housing, with the machine area (2) containing a power supply and/or an air-conditioning system for supplying power and/or for air-conditioning of the working area (1), comprising a diesel generator set, a full or partial air-conditioning system, a fresh-air supply and a control system, if necessary with accessory components including fuel heating, NBC protection ventilation, an external electric lead and power supply, **characterized in that** the machine area (2) is encapsulated such that it is sealed, and the heat losses, which are at a temperature level corresponding to the thermal process in the unit element, are carried away by means of a fluid heat transfer medium (30, 31) to a cooling area through which environmental air is forced to flow.

2. Mobile container according to Claim 1, **characterized in that** the heat transfer medium is passed from the machine area (2) through screened pipelines to the heat exchangers in the cooling area (4).

3. Mobile container according to Claim 1, **characterized in that** heat exchangers are inserted in the partition wall (33) between the machine area (2) and the cooling area (4) and have the fluid heat transfer medium applied to one side of them and have environmental air applied to their other side, with the heat being transferred between them by thermal conduction into the heat exchanger material.

4. Mobile container according to one of Claims 1 and 3, **characterized in that** the heat transport is assisted by thermally conductive tubes (55) in the partition wall (33) between the chambers through which the heat transfer medium flow.

5. Mobile container according to one of Claims 1 to 4, **characterized in that** the heat input circuit and the heat transfer circuit, which passes into the cooling area, are separated by means of heat transfer intermediate circuits (35, 36).

6. Mobile container according to one of Claims 1, 3 and 4, **characterized in that** the surfaces which emit heat to the environmental air as well as the inner surfaces of the cooling area (4) are designed to avoid narrow gaps and inaccessible surfaces, such that it is possible to clean NBC chemicals, sand and dust quickly, and to decontaminate them, using means available in the field.

7. Mobile container according to one of Claims 1 to 4 and 6, **characterized in that** the cooling area (4) can be removed from the container or housing as an entity with the fan or fans and, if appropriate, heat exchangers after disconnection of the heat transfer lines.

8. Mobile container according to one of Claims 1 to 4, 6 and 7, **characterized in that** the cooling area (4) is in the form of a unit which can be associated with the individual cooling circuits and can be loaded separately.

## Revendications

1. Container mobile comportant une chambre de travail (1) ainsi qu'une chambre des machines (2) associée au container, configurée comme une partie de l'espace du container ou comme un logement séparé, dans lequel la chambre des machines (2) contient un dispositif d'alimentation en énergie et/ou un dispositif de conditionnement d'air pour l'alimentation en énergie et/ou la climatisation de la chambre de travail (1), comprenant un groupe générateur fonctionnant au diesel, un dispositif de conditionnement d'air complet ou partiel, un dispositif d'alimentation en air pur et une unité de commande, comportant le cas échéant des composants accessoires tels qu'un dispositif de chauffage de carburant, un système de purification de l'air des substances chimiques ABC et un dispositif d'alimentation du réseau externe, **caractérisé en ce que** la chambre des machines (2) est blindée de manière étanche et les pertes de chaleur sont amenées à un niveau de température correspondant au processus thermique d'une partie de l'unité au moyen d'un fluide de transfert de chaleur (30,31) dans une chambre de refroidissement (4) dans laquelle l'air de l'environnement extérieur est introduit par contrainte.

2. Container mobile selon la revendication 1, **caractérisé en ce que** les fluides de transfert de chaleur sont dirigés à l'extérieur de la chambre des machines (2) par des canalisations blindées dans la direction des échangeurs de chaleur dans la chambre de refroidissement (4).

3. Container mobile selon la revendication 1, **caractérisé en ce que** les échangeurs de chaleur sont disposés dans la paroi de séparation (33) entre la chambre des machines (2) et la chambre de refroidissement (4), lesquels sont d'une part sollicités par le fluide de transfert de chaleur et d'autre part par l'air de l'environnement extérieur, moyennant quoi le transfert de chaleur entre lesdits échangeurs de chaleur se produit par conduction de chaleur dans les matériaux de ces derniers.

4. Container mobile selon l'une des revendications 1 à 3, **caractérisé en ce que** le transport de chaleur est supporté à travers les canalisations de conduction thermique (55) dans la paroi de séparation (33) entre les chambres traversées par les fluides de transfert de chaleur.

5. Container mobile selon l'une des revendications 1 à 4, **caractérisé en ce que**, au moyen d'un circuit intermédiaire de fluides de transfert de chaleur (35,36), une séparation est constituée entre le circuit d'apport de chaleur et le circuit du fluide de transfert de chaleur guidé dans la chambre de refroidissement.

6. Container mobile selon l'une des revendications 1, 3 et 4, **caractérisé en ce que** les surfaces qui rejettent de la chaleur dans l'air de l'environnement extérieur ainsi que les surfaces internes de la chambre de refroidissement (4) sont dimensionnées en évitant des fentes trop étroites et des surfaces inaccessibles, de telle sorte qu'un nettoyage et une décontamination rapides des substances chimiques ABC, du sable et de la poussière soient possibles par des moyens techniques.

7. Container mobile selon l'une des revendications 1 à 4 et 6, **caractérisé en ce que** la chambre de refroidissement (4) peut être retirée en entier avec un(des) ventilateur(s) et, le cas échéant, des échangeurs de chaleur après la séparation des canalisations de transfert de chaleur du container ou du logement.

8. Container mobile selon l'une des revendications 1 à 4, 6 et 7, **caractérisé en ce que** la chambre de refroidissement (4) est conçue comme un module unique ou coordonné aux circuits de refroidissement individuels, chargeable séparément.
